# FASCICULE DE BREVET EUROPEEN

(11) **EP 3 980 345 B1**
(45) Date de publication et mention de la délivrance du brevet: **09.07.2025**
(21) Numéro de dépôt: 20729091.7
(22) Date de dépôt: 03.06.2020
(51) Int. Cl.: B65D 35/44, B65D 51/22

(54) **ENSEMBLE POUR LA FERMETURE D'UN TUBE ET TUBE COMPRENANT CET ENSEMBLE**
VORRICHTUNG ZUM VERSCHLIESSEN EINER TUBE UND TUBE MIT DIESER ANORDNUNG
ASSEMBLY FOR CLOSING A TUBE AND TUBE COMPRISING SAID ASSEMBLY

(30) Priorité: 07.06.2019 FR 1906117
(43) Date de publication de la demande: 13.04.2022
(73) Titulaire: ALBEA SERVICES, 92230 Gennevilliers (FR)
(72) Inventeur: DEFERT, Sylvain, 92230 GENNEVILLIERS (FR); FRITSCH, Franck, 92230 GENNEVILLIERS (FR); MIETTE, Louis, 92230 GENNEVILLIERS (FR)
(74) Mandataire: Gevers & Orès
(86) Numéro de dépôt international: PCT/EP2020/065393
(87) Numéro de publication internationale: WO 2020/245227

(56) Documents cités:
- EP-A1- 1 097 876
- LU-A1- 88 845
- US-A1- 2017 297 788

## Description

La présente invention concerne un ensemble pour la fermeture d'un tube et tube comprenant cet ensemble.

On connait des tubes munis d'un opercule associés à un bouchon perforateur comprenant un poinçon adapté pour perforer ledit opercule, voir par exemple US 2017/297788 A1.

L'opercule permet en effet de conserver le produit contenu dans le tube de manière hermétique pendant son stockage préalablement à sa première utilisation, ce qui représente une part très importante de la durée de vie globale du tube.

Il existe des bouchons dans lesquels le poinçon est disposé dans le bouchon et fait saillie de celui-ci de manière à pouvoir perforer l'opercule lorsque le bouchon est vissé sur la tête de tube. Afin d'assurer la préservation de l'opercule préalablement à la première utilisation, une bague est disposée entre le bouchon et une épaule de la tête de tube, de manière à maintenir le poinçon à distance de l'opercule lorsque le bouchon est vissé sur le goulot. Dans cette position, le bouchon est en position dite de transport ou position d'attente avant la première utilisation.

Pour percer et/ou découper l'opercule, l'utilisateur doit d'abord dévisser le bouchon, puis enlever la bague et enfin revisser le bouchon jusqu'à ce que l'opercule soit percé et/ou découpé une fois arrivée dans une position de fin de course, aussi appelé position de fermeture. Le nombre d'étapes est contraignant pour l'utilisateur qui souvent ne comprend pas à quoi sert la bague et ne comprend pas forcément non plus qu'un opercule doit être percé avant une première utilisation du tube.

Il est connu du document LU 88845 un bouchon muni d'un poinçon dont le maintien en position d'attente est effectué sans bague amovible. Le goulot comprend un logement dans lequel une portion de filet, situé sur le bouchon, peut être bloquée dans une telle position. La portion de filet sert ensuite au vissage du bouchon sur le goulot jusqu'à une position permettant de percer et de découper l'opercule lors de la première utilisation du tube. Le bouchon peut ensuite être vissé ou dévissé pour les utilisations ultérieures ou rester à demeure lorsqu'il est équipé d'un système de distribution refermable de type capsule service. Ce dispositif présente cependant différents inconvénients.

Tout d'abord, la mise en place du bouchon sur le goulot en position d'attente s'effectue selon des procédés fonctionnant à très grande cadence. Il est donc nécessaire que cette opération puisse se faire avec une haute fiabilité de manière à procurer une répétabilité satisfaisante.

Avec le dispositif du document LU 88845, une nervure servant à l'encliquetage de la portion de filet dans le logement permettant son maintien en position d'attente est réalisé par déformation radiale du bouchon. Les tolérances de fabrication restent relativement élevées, typiquement supérieur au dixième de millimètre, dans une telle direction, ce qui nuit à une bonne capacité d'obtention de l'effet de blocage désiré sur l'ensemble des bouchons produits, ceci en particulier dans le cas d'un démoulage avec des coulisseaux.

Un autre inconvénient du dispositif du document LU 88845 est le couple nécessaire pour réussir à fermer le bouchon lors de la première utilisation. En effet, avec le bouchon employé dans ce document, il est nécessaire de simultanément percer l'opercule et comprimer un joint assurant une fermeture étanche du bouchon. Un tel couple peut générer une gêne chez l'utilisateur.

Selon un autre inconvénient du dispositif du document LU 88845, le bouchon comprend une butée anti-retour permettant de maintenir le bouchon en place une fois en position de fermeture. Cependant cette butée se trouve dans le filetage servant au guidage du bouchon sur le goulot et la portion de filet servant au vissage du bouchon doit passer en force au-dessus de cette butée. Ceci risque d'endommager ladite butée et nécessite un supplément de couple à donner par l'utilisateur. Cette butée peut d'ailleurs donner à l'utilisateur l'impression d'un point dur correspondant à une fin de course marquant la fermeture du bouchon alors que ceci n'est pas encore le cas. La perforation de l'opercule par le poinçon risque de la sorte de n'être pas terminée ce qui nuira au bon écoulement du produit contenu dans le tube. L'étanchéité risque par ailleurs de ne pas être totalement réalisée.

Pour pallier cet autre inconvénient, la présente invention propose un ensemble pour la fermeture d'un tube selon la revendication 1, ledit ensemble comprenant une tête de tube muni d'un goulot et d'un opercule obturant ledit goulot, ledit ensemble comprenant en outre un bouchon comprenant un poinçon adapté pour perforer ledit opercule, ledit goulot et ledit bouchon étant configurés pour guider le bouchon jusqu'à une position de fermeture dans laquelle ledit poinçon a perforé ledit opercule, ledit bouchon comprenant une jupe latérale munie d'au moins une encoche débouchant radialement, ledit goulot comprenant une excroissance configurée pour coopérer angulairement avec ladite encoche pour bloquer un retrait du bouchon, une fois ledit bouchon dans ladite position de fermeture, ladite excroissance présentant un bord muni d'une portion inclinée et d'une portion droite, ladite portion inclinée étant configurée pour écarter radialement ledit bouchon et ladite portion droite se situant au niveau d'une partie de l'excroissance formant butée anti-retour pour le bouchon une fois en position de fermeture.

Selon ce troisième aspect selon l'invention, l'excroissance permettant de bloquer le bouchon en position de fermeture n'entre pas en contact avec les formes servant à guider le bouchon jusqu'à sa position de fermeture. Elle se trouve au contraire à distance et coopère avec une forme spécifique, à savoir l'encoche prévue dans le bouchon pour opérer le blocage désiré. On évite de la sorte une détérioration des formes servant au guidage du bouchon sur le goulot et on fiabilise la bonne identification de la position de fin de course.

Selon ce troisième aspect, l'invention peut également comprendre l'une quelconque des caractéristiques suivantes, prises individuellement ou selon toute combinaison techniquement possible formant autant de modes de réalisation de l'invention, ceci y compris avec les caractéristiques des autres aspects de l'invention exposées dans ce qui précède ou dans la suite:
- ladite encoche est ouverte sur un bord libre de ladite jupe de façon à donner une élasticité radiale au bouchon au voisinage de ladite encoche,
- ledit ensemble comprend un filetage et une portion de filet configuré pour coopérer avec ledit filetage pour un vissage du bouchon jusqu'à ladite position de fermeture,
- ledit ensemble est configuré pour que ladite portion de filet atteigne ladite position de fermeture en passant à distance de ladite excroissance,
- ladite excroissance s'étend axialement depuis une extrémité terminale d'un filet inférieur du filetage,
- ledit ensemble comprend en outre une butée de fin de course pour le bouchon, en position de fermeture,
- la butée de fin de course est configurée pour coopérer avec ladite portion de filet, une fois ladite excroissance engagée dans l'une desdites encoches,
- ledit ensemble comprend plusieurs dites encoches et plusieurs dites portions de filet, chacune des portions de filet étant située angulairement entre deux voisines desdites encoches,
- ledit bouchon comprend une capsule service.

Selon un autre inconvénient du dispositif du document LU 88845, le poinçon est saillant dans le volume intérieur du réceptacle en position de fermeture du bouchon. Cela limite le taux de restitution du produit. En effet, le produit se trouvant dans le réceptacle au niveau du poinçon est bloqué par ce dernier et ne peux pas pénétrer dans le goulot. L'invention concerne également un tube comprenant un ensemble de fermeture tel que décrit précédemment.

D'autres caractéristiques, buts et avantages de l'invention ressortiront de la description qui suit, qui est purement illustrative et non limitative, et qui doit être lue en regard des dessins annexés, sur lesquels :
- [Fig. 1] la figure 1 est une vue en perspective d'une tête de tube pour un ensemble pour la fermeture de tube selon un premier mode de réalisation de l'invention, selon un premier angle de vue,
- [Fig. 2] la figure 2 est une vue en perspective de la tête de tube de la figure 1 selon un autre angle de vue,
- [Fig. 3] la figure 3 est une vue de côté de la tête de tube de la figure 1 selon le premier angle de vue
- [Fig. 4] la figure 4 est une vue de côté de la tête de tube de la figure 1 selon l'autre angle de vue
- [Fig. 5] la figure 5 est une vue de côté d'un ensemble selon l'invention comprenant la tête de la figure 1 et un bouchon illustré en transparence, selon le premier angle de vue, dans une première position du bouchon,
- [Fig. 6] la figure 6 est une vue de côté de l'ensemble de la figure 5 selon l'autre angle de vue, dans la première position du bouchon
- [Fig. 7] la figure 7 est une vue de côté de l'ensemble selon la figure 5, selon le premier angle de vue, dans une deuxième position du bouchon,
- [Fig. 8] la figure 8 est une vue de côté de l'ensemble selon la figure 5, selon l'autre angle de vue, dans la deuxième position du bouchon,
- [Fig. 9] la figure 9 est une vue de côté de l'ensemble selon la figure 5, selon le premier angle de vue, dans une troisième position du bouchon,
- [Fig. 10] la figure 10 est une vue de côté de l'ensemble selon la figure 5, selon l'autre angle de vue, dans la troisième position du bouchon,
- [Fig. 11] la figure 11 est une vue de côté de l'ensemble selon la figure 5, selon le premier angle de vue, dans une quatrième position du bouchon,
- [Fig. 12] la figure 12 est une vue de côté de l'ensemble selon la figure 5, selon l'autre angle de vue, dans la quatrième position du bouchon,
- [Fig. 13] la figure 13 est une vue de côté de l'ensemble selon la figure 5, selon le premier angle de vue, dans une cinquième position du bouchon,
- [Fig. 14] la figure 14 est une vue de côté de l'ensemble selon la figure 5, selon l'autre angle de vue, dans la cinquième position du bouchon,
- [Fig. 15] la figure 15 est une vue de côté de l'ensemble selon la figure 5, selon le premier angle de vue, dans une sixième position du bouchon,
- [Fig. 16] la figure 16 est une vue de côté de l'ensemble selon la figure 5, selon l'autre angle de vue, dans la sixième position du bouchon,
- [Fig. 17] la figure 17 est une vue en coupe diamétrale de l'ensemble selon la figure 5 dans la quatrième position du bouchon,
- [Fig. 18] la figure 18 est une vue en coupe diamétrale de l'ensemble selon la figure 5 dans la cinquième position du bouchon,
- [Fig. 19] la figure 19 est une vue en coupe diamétrale de l'ensemble selon la figure 5 dans la cinquième position du bouchon,
- [Fig. 20] la figure 20 est une vue en perspective d'un bord distal d'un poinçon du bouchon de l'ensemble de la figure 5, l'orientation du bouchon ayant été inversé par rapport aux figures précédentes.

Comme illustré aux figures 1 à 19, l'invention concerne un ensemble pour la fermeture d'un tube, en particulier un tube souple.

Ledit ensemble comprend une tête de tube 3 et un bouchon 30. La tête de tube 3 comprend un goulot 10 et un opercule 5 obturant ledit goulot 10, ici en partie basse de ce dernier. En d'autres termes, l'opercule est disposé à l'extrémité du goulot en communication fluidique avec le réservoir du tube. Le bouchon 30 comprend un poinçon 7 adapté pour perforer ledit opercule 5. Ledit poinçon 7 est en particulier configuré pour percer puis découper ledit opercule 5. Avantageusement, ledit opercule est seulement partiellement découpé de sorte à ce qu'il reste attaché à la tête de tube 3 par une portion de matière.

Le goulot 10 et le bouchon 30 s'étendent sensiblement selon un axe longitudinal A (voir figure 17) passant en leur centre. Dans la suite on entend par « axial » orienté parallèlement audit axe longitudinal A. Le bouchon 30 est mobile en rotation et/ou en translation par rapport audit goulot 10 selon ledit axe longitudinal A.

Ledit goulot 10 et ledit bouchon 30 sont configurés pour permettre de guider le bouchon 30, notamment d'une position initiale, illustrée aux figures 5 et 6, à une position d'attente, illustrée au figures 9 et 10, puis de ladite position d'attente à une position de fermeture, illustrée aux figures 15 et 16.

Lorsque le bouchon 30 est en position initiale, ledit bouchon 30 n'est pas en prise avec le goulot 10. Ledit bouchon 30 est dans cette position initiale au début du mouvement de mise en place du bouchon 30 sur la tête de tube 3. Cette mise en place, également appelée bouchonnage, est en particulier réalisée sur des lignes de productions. Il est donc important de permettre une cinématique simple, fiable et répétable afin de limiter les incidents de production. Avantageusement, lors de la mise en place du bouchon 30 sur la tête de tube 3, sur les lignes de productions, le bouchon 30 est guidé sur le goulot 10 selon un chemin de guidage 21 le long duquel il est simultanément poussé vers la tête de tube et tourné dans le sens contraire des aiguilles d'une montre.

Lorsque le bouchon 30 est en position d'attente sur le goulot 10, le poinçon 7 est maintenu à distance de l'opercule 5. Ledit bouchon 30 est dans cette position d'attente à la fin du mouvement de mise en place initiale du bouchon 30 sur la tête de tube 3. C'est dans cette position qu'est vendu l'ensemble avant remplissage du tube. C'est également dans cette position d'attente qu'est vendu l'ensemble au consommateur, après remplissage du tube. Un tel ensemble assure un maintien en position d'attente sans utilisation d'une pièce supplémentaire telle qu'une bague d'espacement.

Comme illustré aux figures 15, 16 et 19, lorsque le bouchon 30 est en position de fermeture, ledit poinçon 7 a perforé ledit opercule 5. Le bouchon 30 ferme alors de manière hermétique le tube sur lequel est adapté l'ensemble. La position de fermeture peut également être qualifiée de position d'utilisation dans la mesure où la découpe de l'opercule 5 détermine le point de départ de l'utilisation du tube sur lequel est monté l'ensemble de fermeture 1 selon l'invention. Le bouchon 30 peut en particulier être destiné à rester en position de fermeture. C'est notamment le cas lorsque le poinçon 7 présente la forme d'un fût creux et présente une ouverture, non illustrée, au niveau de la face supérieure du bouchon 30. Ainsi, une fois le bouchon 30 en position de fermeture sur le goulot 10, l'accès au volume interne du tube sur lequel est adapté l'ensemble est possible par ladite ouverture. Selon un mode de réalisation non représenté, l'ouverture du goulot 30 est fermée par un couvercle relié au bouchon 10, le bouchon et le couvercle formant éventuellement une capsule service. Ainsi, le bouchon 30 peut être maintenu en position de fermeture sur le goulot 10 tout en permettant l'accès au volume interne du tube et la fermeture de cet accès.

Outre ledit chemin de guidage 21, ledit ensemble comprend un filetage 22 et une portion de filet 11 permettant une mise en place du bouchon 30 sur le goulot 10 par coopération avec le chemin de guidage 21 et le filetage 22. Le chemin de guidage 21 et le filetage 22 sont plus particulièrement visibles sur les figures 1 à 4 tandis que la portion de filet 11 est plus particulièrement visible, en transparence, aux figures 5 à 16.

Comme plus particulièrement illustré aux figures 5 et 6, lors du guidage de la position initiale à la position d'attente, ladite portion de filet 11 coopère avec le chemin de guidage par une extrémité avant 12 de ladite portion de filet 11.

Comme plus particulièrement illustré aux figures 11 à 16, ladite portion de filet 11 est destinée à coopérer avec ledit filetage 22 par vissage.

Ledit bouchon comprend une jupe latérale 23 présentant une face interne au niveau de laquelle ladite portion de filet 11 est située. Ladite portion de filet 11 présente une section sensiblement trapézoïdale, destinée à coopérer avec le filetage 22. Ladite portion de filet 11 s'étend longitudinalement selon l'axe A, radialement vers l'intérieur du bouchon 30 depuis la jupe 23 et angulairement entre son extrémité avant 12 et une extrémité arrière 13. L'envergure angulaire de ladite portion de filet est comprise, par exemple, entre 30 et 90°.

Selon un premier aspect, ledit ensemble comprend une première butée 24 et une deuxième butée 25 pour ladite portion de filet 11. Lesdites butées sont angulairement espacées et définissent un passage 26 entre le chemin de guidage 21 et le filetage 22. Ledit ensemble est configuré pour autoriser un déplacement axial de la portion de filet 11 à travers le passage 26. En outre, une fois ledit passage 26 franchi par ladite portion de filet 21, l'une au moins desdites butées, ici la première butée 24 est configuré pour empêcher un retour de ladite portion de filet 21 à travers ledit passage 26. Le bouchon 30 est alors bloqué sur le goulot 10 par encliquetage et ne peut plus être désolidarisé du goulot 10.

Une telle cinématique permet d'identifier clairement l'arrivée en position d'attente en modifiant la trajectoire du bouchon 30 qui passe ici d'un mouvement incluant une rotation le long du chemin de guidage 21 à un mouvement axial pour franchir ledit passage 26 plutôt qu'une cinématique selon laquelle l'arrivée en position d'attente se fait dans la continuité d'un vissage. Par ailleurs, le goulot 10 présente une paroi externe 14 qui reste lisse sans nervure ni rainure au niveau dudit passage 26, l'effet d'encliquetage de ladite portion de filet 11 étant uniquement dû à l'envergure angulaire dudit passage 26, choisie inférieure à une envergure de ladite portion de filet 11. La précision de telles côtes est plus facilement maîtrisée qu'une côte radiale et peut descendre en-dessous du dixième de millimètre, en particulier dans le cas d'un moulage par injection de ladite tête de tube 3 et/ou dudit bouchon 30.

Dans le mode de réalisation illustré, ledit bouchon se trouve dans ladite position d'attente après avoir franchi ledit passage 26. Autrement dit, ledit chemin de guidage 21 permet le passage de la position initiale à la position d'attente et ledit filetage 22 permet le passage de la position d'attente à la position de fermeture.

Avantageusement, l'un des deux entre le chemin du guidage 21 et le filetage 22 induit un vissage dans un sens de rotation horaire du bouchon 10, l'autre des deux entre le chemin de guidage 21 et le filetage 22 induisant un vissage dans un sens de rotation antihoraire du bouchon 10. Ici, le chemin de guidage 21 induit une rotation antihoraire du bouchon 10 et le filetage 22 induit une rotation horaire du bouchon 10.

Préférentiellement, le goulot 10 comprend le chemin de guidage 21 ainsi que le filetage 22 tandis que le bouchon 30 comprend la portion de filet 11.

Ici, la première butée 24 forme une extrémité dudit chemin de guidage 21. Ledit ensemble comprend en outre un épaulement 27 reliant une origine d'un premier filet 28 du filetage 22 et la première butée 24. Ainsi, l'origine du premier filet 28 et la première butée 24 sont distants axialement. La première butée 24 forme en particulier un arrondi joignant ledit chemin de guidage 21 et ledit épaulement 27.

La deuxième butée 25 est formée, par exemple, par une paroi axiale. La deuxième butée 25 forme l'origine d'un second filet 29 du filetage 22.

Ledit second filet 29 forme avantageusement une butée axiale basse lorsque ladite portion de filet 11 franchi ledit passage 26.

Préférentiellement, ledit ensemble comprend une troisième butée 31 configurée pour bloquer un vissage du bouchon 30 après mise en place du bouchon 30 sur le goulot 10 et plus précisément, ici, lorsque ledit bouchon 30 est position d'attente.

Autrement dit, en position d'attente, la portion de filet 11 est bloqué axialement vers le haut par la première buté 24 et vers le bas par le second filet 29, en dévissage par la seconde butée 25 et en vissage par la troisième butée 31.

Aux figures 7 et 8, la portion de filet 11 est en train de franchir le passage 26 tandis qu'aux figures 9 et 10, ladite portion de filet 11 est positionnée entre les différentes butées évoquées au paragraphe précédent.

Ladite troisième butée 31 comprend, par exemple, un mur 32, s'étendant transversalement à partir d'une paroi inférieure du filetage 22. Ledit mur 32 présente ici une épaisseur constante. Ledit ensemble présente un angle vif entre le mur 32 et le second filet 29. Ledit mur 32 s'étend radialement entre un fond du filetage 22 et un bord distal libre et axialement entre ledit second filet 29 et un bord radial libre.

Préférentiellement, ledit mur 32 s'entend axialement de façon partielle à travers ledit filetage 22. L'extension axiale dudit mur 32 permet de régler le couple nécessaire pour passer ladite troisième butée 31.

Préférentiellement, une extension angulaire entre la deuxième 25 et la troisième 31 butées est juste supérieure à une extension angulaire de la portion de filet 11. Ladite troisième butée 31 est ici positionnée sous ledit premier filet 28 en étant légèrement décalée angulairement de ladite première butée 24 dans le sens du vissage.

Ledit chemin de guidage 21 est formé par exemple, par un troisième filet finissant sur la première butée 24.

Une fois ladite troisième butée 31 franchie, ladite portion de filet 11 est configurée pour glisser par vissage entre le premier 28 et le second 29 filets.

Dans la suite du mouvement du bouchon 30, ledit goulot 10 et ledit bouchon 30 sont configurés pour guider le bouchon 30 sur le goulot 10, ici par vissage, jusqu'à la position de fermeture en passant par une position intermédiaire, illustrée aux figures 13 et 14, dans laquelle le poinçon a terminé de percer ledit opercule 5. Dans le cas où, comme illustré, le poinçon 7 comprend plusieurs dents 50, ladite position intermédiaire est la position occupée par le poinçon 7 alors que toutes les dents 50 ont percé ledit opercule 5. En outre, comme déjà évoqué, ledit goulot 10 et ledit bouchon 30 sont configurés pour que le guidage, ici le vissage, du bouchon 30 sur le goulot 10 provoque une déformation de matière rendant étanche la fermeture.

Selon un deuxième aspect, ledit ensemble est configuré pour que le passage par la position intermédiaire ait lieu préalablement à la déformation de matière rendant étanche la fermeture. Une telle configuration est obtenue par le choix des côtes axiales du poinçon 7 et goulot 10. Un tel séquencement permet d'éviter d'avoir à fournir un couple trop élevé par rapport à une configuration dans laquelle une réalisation de l'étanchéité commencerait avant la fin du perçage. La réalisation de l'étanchéité pourra par contre s'effectuer lors de la découpe de l'opercule 5, après la fin du perçage. Il a en effet été constaté par le déposant le couple nécessaire pour la découpe est bien inférieur à celui du perçage.

Avantageusement, ledit bouchon 10 et ledit goulot 30 sont configurés pour que ladite position intermédiaire soit située en aval de la position d'attente selon le sens de guidage, en particulier de vissage, du bouchon 30 vers la position de fermeture. Autrement dit, dans l'exemple illustré en relation avec le premier aspect, ledit ensemble est configuré pour que ladite portion de filet 11 ait franchi ladite troisième butée 31 avant que le perçage de l'opercule ne commence.

En prenant en combinaison les figures 11 et 12 ainsi que la figure 17, on constate que le poinçon 7 arrive en contact avec l'opercule 5 alors que la portion de filet 11 est encore en interaction avec la troisième butée 31. Cela étant, le perçage de l'opercule 5 ne commence pas immédiatement dans la suite du mouvement de vissage. En effet, l'opercule 5 présente une élasticité de sorte qu'il est déformé avant d'être percé. Ainsi le perçage ne commence que dans une position intervenant entre celle illustré aux figures 11 et 12 et celle illustré aux figures 13 et 14.

Avantageusement, comme cela sera développé plus bas en relation avec le troisième aspect, ledit ensemble comprend en outre une butée anti-retour 33 configurée pour empêcher le bouchon 30 de sortir de la position de fermeture. Encore plus avantageusement, ledit ensemble est configuré pour que ladite butée anti-retour 33 soit franchie par le bouchon 10 après passage en position intermédiaire. Autrement dit, comme illustré aux figures 13 et 14, ledit bouchon 10 ne coopère pas encore avec ladite butée anti-retour 33 lorsque le bouchon 10 est dans ladite position intermédiaire.

L'étanchéité de la fermeture pourra être obtenue de différentes façons. Ici, il s'agit d'une étanchéité obtenue par coopération d'une paroi interne du goulot 10 et d'une paroi externe du poinçon 5.

Comme cela est illustré aux figures 17 à 19, ledit poinçon 7 comprend une base 34 présentant une portion cylindrique externe 35 et ledit goulot comprend une portion cylindrique interne 36, lesdites portions cylindriques interne 36 et externe 35 étant destinées à venir en écrasement l'une contre l'autre pour réaliser l'étanchéité de ladite fermeture. On réalise de la sorte une étanchéité cylindre contre cylindre qui présente l'avantage de demander un couple moins important que celui demandé pour la compression d'un joint qui serait situé sur un bord libre supérieur du goulot.

Ledit bouchon 30 comprend ici un sommet 37 à partir duquel s'étend ladite base 34 du poinçon 7. Ledit poinçon 7 comprend en outre un chanfrein externe 38 prolongeant ladite base 34 et raccordé à une partie distale 39 du poinçon 7. Ledit goulot 10 comprend à son extrémité débouchant extérieurement un chanfrein interne 40 prolongé axialement par ladite portion 36 du goulot 10 contre laquelle la base 34 du poinçon 7 est destinée à venir en écrasement.

A la figure 17, en amont de la position intermédiaire, selon le sens de vissage du bouchon 30, on constate que le chanfrein 38 du poinçon est axialement à distance du chanfrein 40 du goulot. A la figure 18, dans ladite position intermédiaire, le chanfrein 38 du poinçon vient de rentrer en appui contre le chanfrein 40 du goulot. A la figure 19, en position de fermeture, une compression de matière est intervenue entre la base 34 du poinçon et la portion 36 correspondante du goulot 10.

Avantageusement, afin de limiter le couple nécessaire, ladite partie distale 39 du poinçon présente un diamètre externe inférieur à un diamètre interne du goulot 10.

Selon un troisième aspect selon l'invention, la jupe latérale 23 est munie d'au moins une encoche 60 débouchant radialement et ledit goulot 10 comprend une excroissance 61 configurée pour coopérer angulairement avec ladite encoche 60 pour bloquer un retrait du bouchon 30, une fois ledit bouchon dans ladite position de fermeture. Ladite excroissance 61 forme la butée anti-retour 33 évoquée plus haut.

Une telle butée anti-retour 33 présente l'avantage de ne pas se situer dans le filetage 23. Elle n'est donc pas susceptible d'être endommagée par la portion de filet 11 lors du passage de cette dernière vers la position de fermeture. Autrement dit, dans le mode de réalisation illustré, ladite portion de filet 11 atteint ladite position de fermeture en passant à distance de ladite excroissance 61.

Préférentiellement, ladite encoche 60 est ouverte sur un bord libre de ladite jupe 23 de façon à donner une élasticité radiale au bouchon 30 au voisinage de ladite encoche 60. Une telle élasticité présente de nombreux avantages. Tout d'abord, elle limite le couple nécessaire pour arriver en position de fermeture en franchissant ladite butée anti-retour 33. En outre, elle facilite un démoulage axial de la portion de filet 11. L'encoche 60 est, par exemple, sensiblement rectangulaire.

Avantageusement, ladite excroissance 61 est configurée pour écarter radialement ladite jupe 23 avant arrivée du bouchon 30 en position de fermeture. Pour cela, selon invention, ladite excroissance présente un bord muni d'une portion inclinée 62 et d'une portion droite 63. Ladite portion droite 63 prolonge axialement la portion inclinée 62 vers une base du goulot 10. Ladite portion inclinée 62 est configurée pour écarter radialement ledit bouchon 10 en appuyant sur un bord libre de ladite jupe 23 avant que le bouchon 10 n'arrive en position de fermeture. Ladite portion droite 63 se situe au niveau d'une partie de l'excroissance 60 formant la butée anti-retour 33 pour le bouchon 10 une fois en position de fermeture. Plus précisément, l'encoche 60 présente un bord axial 64 venant en appui contre un flanc de ladite excroissance 33, ce dernier formant ladite butée anti-retour 33.

L'excroissance 61 est formée, par exemple, par un mur s'étendant radialement à partir de la paroi externe 14 du goulot. Ledit mur présente un bord libre supérieur 65 terminant le second filet 29. Ladite excroissance 61 s'étend axialement depuis l'extrémité terminale 65 dudit second filet 29, formant ici un filet inférieur du filetage 22, jusqu'à la base du goulot 10. Ladite butée anti-retour 33 est destinée à coopérer avec l'extrémité arrière 13 de la portion de filet 11.

Avantageusement, ledit ensemble comprend en outre une butée 70, notamment angulaire, de fin de course pour le bouchon 10, en position de fermeture. Ladite butée de fin de course 70 est configurée pour coopérer avec ladite portion de filet 11, une fois ladite excroissance 61 engagée dans ladite encoche 60. Ladite butée de fin de course 70 est destinée à coopérer avec l'extrémité avant 12 de la portion de filet 11. Ladite butée de retour 70 s'étend ici axialement entre le premier filet 28 et la base du goulot.

Dans le mode de réalisation illustré, ledit ensemble comprend plusieurs dites portions de filet 11 et plusieurs dits filetages 22 correspondant, en l'occurrence trois, espacés de 120°. Ledit ensemble comprend en outre plusieurs dites encoches 60 et plusieurs dites excroissances 61 correspondantes, ici trois, chacune des portions de filet 11 étant située angulairement entre deux voisines desdites encoches 61. Ladite jupe latérale 23 présente de la sorte des pates présentant une bonne flexibilité radiale entre lesdites encoches 60, lesdites portions de filets étant situées au niveau desdites pates.

Dans cette configuration à plusieurs filetages 22, le premier filet 28 de l'un des filetages forme le second filet 29 du filetage 22 voisin.

En partie haute, les secondes butées 25 s'étendent axialement entre une origine du troisième filet formant le chemin de guidage 21 associé à l'un des filetages 22 et le second filet 29 du filetage 22 voisin dans le sens horaire.

En partie basse, la butée de fin de course 70 de l'un des filetages 22 est située angulairement, dans le sens horaire, juste en amont de l'excroissance 60 du filetage 22 voisin dans le sens antihoraire. Le premier filet 28 de l'un des filetages 22 se poursuit par une portion terminale du second filet 29 du filetage 22 voisin dans le sens antihoraire. Comme illustré aux figures 17 à 20, la ou lesdites dents 50 sont avantageusement configurées pour percer puis découper ledit opercule 5. La ou lesdites dents 50 s'étendent à partir d'un bord libre 80 du poinçon 7.

Selon un quatrième aspect, au moins une portion angulaire 81 dudit bord libre 80, dite portion de passage, est configurée pour demeurer dans le goulot 10 dans ladite position de fermeture tel que cela ressort plus particulièrement de la figure 19. Une telle configuration améliore le taux de restitution du produit contenu dans le tube en permettant une circulation d'une fraction du produit se trouvant au voisinage d'une épaule 4 de la tête de tube 3 dans le goulot 10 au niveau de ladite portion de passage 81. Avantageusement, ladite portion de passage 81 affleure une extrémité inférieure du goulot 10 débouchant dans le volume intérieur du tube.

Ici, lesdites dents 50 sont réparties sur une portion angulaire 82 du poinçon 7, dite portion de découpe, délimitée par deux desdites dents 50 situées angulairement de part et d'autre de ladite portion de découpe 82. Ledit bord de passage 81 est formé d'une portion angulaire du poinçon complémentaire de ladite portion de découpe 82.

Comme cela est mieux illustré à la figure 20 où un plan fictif P s'étendant orthogonalement audit axe longitudinal A a été représenté, lesdites dents 50 présentent des sommets 51 décalés axialement les uns des autres. Une telle configuration permet de limiter le couple de vissage en faisant en sorte que les dents 50 percent l'opercule 5 successivement. Le décalage axial du sommets des dents 50 est croissant, en particulier régulièrement, encore plus particulièrement linéairement, dans un sens de déplacement du bouchon 10 vers ladite position de fermeture, autrement dit, ici, selon le sens de vissage ou sens horaire (ce qui correspond à un sens antihoraire à la figure 20 puisque celle-ci est inversée). Ainsi la dent 50 se trouvant à une extrémité terminale de la portion de découpe 82 dans le sens horaire (antihoraire à la figure 20) présente le sommet le plus saillant et rencontre l'opercule 5 la première.

Selon un cinquième aspect, lesdites dents 50 présentent une hauteur sensiblement identique et s'étendent axialement depuis une portion angulaire du bord libre du poinçon 7 présentant un décalage axial d'une dent 50 à l'autre. Pour cela, ici, ledit bord libre, dans ladite portion découpe 82, se présente sous la forme d'une rampe de hauteur croissante dans le sens horaire (antihoraire à la figure 20). Une telle hauteur identique des dents permet de limiter leur risque de casse comparé à une configuration dans laquelle on rencontrerait des dents de trop petites tailles.

Comme illustré, lesdites dents 50 présentent préférentiellement un profil sensiblement identique. Il s'agit, par exemple, d'un profil avec un bord d'attaque 52 s'étendant sensiblement axialement entre ledit bord libre 80 et chaque sommet 51 et un bord de retour 53 s'étendant de façon incliné entre chaque sommet 51 et ledit bord libre 80. Lesdits sommets 51 sont ici formés à la jonction du bord d'attaque 52, du bord de retour 53, d'un flanc externe 54 de la dent et d'une surface incliné 55 formée dans l'épaisseur des dents 50.

Outre l'ensemble représenté aux figures précédentes, ledit tube conforme à l'invention comprend une jupe 102, partiellement illustrée, reliée à ladite tête de tube 3.

## Revendications

1. Ensemble pour la fermeture d'un tube, ledit ensemble comprenant une tête de tube (3) muni d'un goulot (10) et d'un opercule (5) obturant ledit goulot (10), ledit ensemble comprenant en outre un bouchon (30) comprenant un poinçon (7) adapté pour perforer ledit opercule (5), ledit goulot (10) et ledit bouchon (30) étant configurés pour guider le bouchon (30) jusqu'à une position de fermeture dans laquelle ledit poinçon (7) a perforé ledit opercule (5), ensemble **caractérisé en ce que** ledit bouchon comprend une jupe latérale (23) munie d'au moins une encoche (60) débouchant radialement, ledit goulot comprend une excroissance (61) configurée pour coopérer angulairement avec ladite encoche (60) pour bloquer un retrait du bouchon (30), une fois ledit bouchon (30) dans ladite position de fermeture,
ladite excroissance (61) présentant un bord muni d'une portion inclinée (62) et d'une portion droite (63), ladite portion inclinée (62) étant configurée pour écarter radialement ledit bouchon (10) et ladite portion droite (63) se situant au niveau d'une partie de l'excroissance (61) formant butée anti-retour pour le bouchon (10) une fois en position de fermeture.

2. Ensemble selon la revendication 1 dans lequel ladite encoche (60) est ouverte sur un bord libre de ladite jupe (23) de façon à donner une élasticité radiale au bouchon (30) au voisinage de ladite encoche (60).

3. Ensemble selon l'une quelconque des revendications précédentes comprenant un filetage (22) et une portion de filet (11) configuré pour coopérer avec ledit filetage (22) pour un vissage du bouchon (30) jusqu'à ladite position de fermeture.

4. Ensemble selon la revendication précédente configuré pour que ladite portion de filet (11) atteigne ladite position de fermeture en passant à distance de ladite excroissance (61).

5. Ensemble selon l'une quelconque des revendications 3 ou 4 dans lequel ladite excroissance (61) s'étend axialement depuis une extrémité terminale d'un filet inférieur (29) du filetage (22).

6. Ensemble selon l'une quelconque des revendications 3 à 5 comprenant en outre une butée (70) de fin de course pour le bouchon (30), en position de fermeture.

7. Ensemble selon la revendication précédente dans lequel la butée (70) de fin de course est configurée pour coopérer avec ladite portion de filet (1), une fois ladite excroissance (61) engagée dans l'une desdites encoches (60).

8. Ensemble selon l'une quelconque des revendications 3 à 7 comprenant plusieurs dites encoches (60) et plusieurs dites portions de filet (11), chacune des portions de filet (11) étant située angulairement entre deux voisines desdites encoches (60).

9. Ensemble selon l'une quelconque des revendications précédentes dans lequel ledit bouchon (30) comprend une capsule service.

10. Tube comprenant un ensemble de fermeture selon l'une quelconque des revendications précédentes.

## Patentansprüche

1. Anordnung zum Verschließen eines Rohrs, wobei die Anordnung einen Rohrkopf (3) umfasst, der mit einem Hals (10) und einem Verschluss (5) versehen ist, der den Hals (10) verschließt, wobei die Anordnung weiter einen Stopfen (30) umfasst, der einen Stempel (7) umfasst, der angepasst ist, um den Verschluss (5) zu perforieren, wobei der Hals (10) und der Stopfen (30) dazu konfiguriert sind, den Stopfen (30) bis zu einer Verschlussposition zu führen, in welcher der Stempel (7) den Verschluss (5) perforiert hat, wobei die Anordnung **dadurch gekennzeichnet ist, dass** der Stopfen eine seitliche Schürze (23) umfasst, die mit mindestens einer radial mündenden Kerbe (60) versehen ist, der Hals eine Ausstülpung (61) umfasst, die dazu konfiguriert ist, winklig mit der Kerbe (60) zusammenzuwirken, um ein Herausziehen des Stopfens (30) zu blockieren, sobald sich der Stopfen (30) in der Verschlussposition befindet, wobei die Ausstülpung (61) einen Rand aufweist, der mit einem geneigten Abschnitt (62) und einem geraden Abschnitt (63) versehen ist, wobei der geneigte Abschnitt (62) dazu konfiguriert ist, den Stopfen (10) radial auseinander zu drücken, und der gerade Abschnitt (63) im Bereich eines Teils der Ausstülpung (61) angeordnet ist, der einen Rückschlaganschlag für den Stopfen (10) bildet, sobald dieser sich in der Verschlussposition befindet.

2. Anordnung nach Anspruch 1, wobei die Kerbe (60) an einem freien Rand der Schürze (23) offen ist, um dem Stopfen (30) in der Nähe der Kerbe (60) eine radiale Elastizität zu verleihen.

3. Anordnung nach einem der vorstehenden Ansprüche, umfassend ein Gewinde (22) und einen Gewindeabschnitt (11), der dazu konfiguriert ist, mit dem Gewinde (22) zur Verschraubung des Stopfens (30) in die Verschlussposition zusammenzuwirken.

4. Anordnung nach dem vorstehenden Anspruch, dazu konfiguriert, dass der Gewindeabschnitt (11) die Verschlussposition erreicht, indem er in einem Abstand an der Ausstülpung (61) vorbeiläuft.

5. Anordnung nach einem der Ansprüche 3 oder 4, wobei die Ausstülpung (61) sich axial von einem Abschlussende eines unteren Gewindes (29) des Gewindes (22) erstreckt.

6. Anordnung nach einem der Ansprüche 3 bis 5, weiter umfassend einen Hubendanschlag (70) für den Stopfen (30) in der Verschlussposition.

7. Anordnung nach dem vorstehenden Anspruch, wobei der Hubendanschlag (70) dazu konfiguriert ist, mit dem Gewindeabschnitt (1) zusammenzuwirken, sobald die Ausstülpung (61) in eine der Kerben (60) eingreift.

8. Anordnung nach einem der Ansprüche 3 bis 7, umfassend mehrere Kerben (60) und mehrere Gewindeabschnitte (11), wobei jeder der Gewindeabschnitte (11) winklig zwischen zwei benachbarten Kerben (60) angeordnet ist.

9. Anordnung nach einem der vorstehenden Ansprüche, wobei der Stopfen (30) eine Servicekapsel umfasst.

10. Rohr, umfassend eine Verschlussanordnung nach einem der vorstehenden Ansprüche.

## Claims

1. Assembly for closing a tube, said assembly comprising a tube head (3) provided with a neck (10) and a lid (5) closing said neck (10), said assembly further comprising a cap (30) comprising a punch (7) adapted to perforate said lid (5), said neck (10) and said cap (30) being configured to guide the cap (30) to a closing position in which said punch (7) has perforated said lid (5), assembly **characterised in that** said cap comprises a lateral skirt (23) provided with at least one notch (60) opening radially, said neck comprises a protrusion (61) configured to cooperate angularly with said notch (60) to block withdrawal of the cap (30), once said cap (30) is in said closure position, said protrusion (61) has an edge provided with an inclined portion (62) and a straight portion (63), said inclined portion (62) having configured to radially spread said cap (30) and said straight portion (63) being located at the level of a part of the protrusion (61) forming a non-return stop for the cap (30) once in the closure position.

2. Assembly according to claim 1 wherein said notch (60) is open to a free edge of said skirt (23) so as to impart radial resilience to the cap (30) in the vicinity of said notch (60).

3. Assembly according to any one of the preceding claims comprising a thread (22) and a thread portion (11) configured to cooperate with said thread (22) for screwing the cap (30) into said closing position.

4. Assembly according to the preceding claim configured for said thread portion (11) to reach said closure position by passing away from said protrusion (61).

5. Assembly according to any one of claims 3 or 4 wherein said protrusion (61) extends axially from a terminal end of a lower thread (29) of the thread (22).

6. Assembly according to any one of claims 3 to 5 further comprising an end stop (70) for the cap (30), in the closed position.

7. Assembly according to the preceding claim wherein the end-of-travel stop (70) is configured to cooperate with said thread portion (1), once said protrusion (61) is engaged in one of said notches (60).

8. Assembly according to any one of claims 3 to 7 comprising a plurality of said notches (60) and a plurality of said thread portions (11), each of the thread portions (11) being angularly located between two adjacent ones of said notches (60).

9. Assembly according to any one of the preceding claims wherein said cap (30) comprises a service cap.

10. Tube comprising a closure assembly according to any of the preceding claims.
